# FASCICULE DE BREVET EUROPEEN

(11) **EP 0 455 601 B1**
(45) Date de publication et mention de la délivrance du brevet: **12.07.1995**
(21) Numéro de dépôt: 91810322.7
(22) Date de dépôt: 26.04.1991
(51) Int. Cl.: G04C 10/02, G04B 19/12

(54) **Pièce d'horlogerie électronique**
Elektronische Uhr
Electronic time-piece

(30) Priorité: 04.05.1990 CH 1531/90
(43) Date de publication de la demande: 06.11.1991
(73) Titulaire: R. AUDEMARS SA, 6814 Cadempino (CH)
(72) Inventeur: Mathez, Bernard-Eric, CH-2300 La Chaux-de-Fonds (CH)
(74) Mandataire: Meylan, Robert Maurice

(56) Documents cités:
- EP-A- 0 198 390
- FR-A- 2 425 664
- US-A- 4 407 590
- PATENT ABSTRACTS OF JAPAN vol. 2, no. 22 (E-77)(11468) 14 février 1978 & JP-A-52 141272

## Description

La présente invention a pour objet une pièce d'horlogerie électronique à affichage analogique comprenant un mouvement électronique alimenté par un accumulateur, des cellules photoélectriques assurant la charge de l'accumulateur et un cadran présentant des découpes disposées en face des cellules photovoltaïques.

L'utilisation d'un accumulateur associé à des cellules photovoltaïques permet de réaliser des pièces d'horlogerie présentant une grande réserve de marche. Par ailleurs, la fabrication hautement automatisée de mouvements d'horlogerie électronique à oscillateur à quartz et micromoteur pas à pas permet aujourd'hui de fabriquer des montres à des prix très compétitifs en utilisant l'un ou l'autre des mouvements existants sur le marché. Ces mouvements comportent un logement de pile dont le fond présente une languette métallique élastique assurant la liaison galvanique à l'un des pôles de la pile au circuit électronique du mouvement, l'autre liaison galvanique étant assurée par la cage métallique du mouvement. Dans le brevet antérieur EP-B-0 420 796 du demandeur, il a été proposé de loger l'accumulateur et le mouvement dans un cercle d'encageage en matière synthétique. Le mouvement et l'accumulateur sont superposés et séparés par une feuille de matière isolante.

Il a d'autre part été proposé de disposer des éléments photovoltaïques dans une partie périphérique du cadran et de prévoir dans le cadran des découpes disposées en face des éléments photovoltaïques (JP-A-52-141271).

Du document US-A-4 407 590 on connaît en outre une montre électrique dans laquelle les éléments d'un accumulateur sont directement logés dans une chambre annulaire ménagée dans la carrure en matière synthétique.

On connaît par ailleurs des montres dans lesquelles le fond fait partie intégrante du mouvement.

Partant de la conception précédemment déposée et compte tenu des mouvements existant sur le marché, la présente invention a pour but de réaliser un concept de construction applicable à tous types de mouvements, permettant de réaliser des mouvements très plats et facilitant l'assemblage automatique des composants de la montre.

A cet effet, la pièce d'horlogerie électronique selon l'invention est caractérisée par le fait que l'accumulateur est monté sur une pièce annulaire entourant le mouvement et portant les cellules photovoltaïques situées en regard du cadran, ainsi que les composants du circuit électrique reliant les cellules photovoltaïques à l'accumulateur.

La pièce annulaire, avec son circuit, ses cellules photovoltaïques et l'accumulateur, constitue un module en forme d'anneau aisément montable autour du mouvement. Cet anneau peut servir simultanément d'anneau d'emboîtage pour le mouvement. Dans le cas d'un mouvement venu d'une pièce avec le fond, le mouvement viendra également s'emboîter dans l'anneau, entre le fond et le cadran.

Selon une forme d'exécution particulièrement intéressante de l'invention, l'accumulateur est lui-même en forme annulaire et occupe la majeure partie du volume de l'anneau. La capacité d'un tel accumulateur peut être très importante, alors que l'espace qu'il occupe correspond pratiquement à celui d'un anneau d'emboîtage du mouvement.

Le dessin annexé représente, à titre d'exemple, trois formes d'exécution de l'invention.

La figure 1 est une vue en plan d'une montre bracelet valable pour les trois formes d'exécution.

La figure 2 est un éclaté de la première forme d'exécution.

La figure 3 est un éclaté de la deuxième forme d'exécution, sans la carrure-lunette identique à celle de la première forme d'exécution.

La figure 4 est une vue en plan de l'anneau entourant le mouvement selon une troisième forme d'exécution.

La montre représentée aux figures 1 et 2comprend un boîtier constitué d'une carrure-lunette métallique 1, d'une glace 2 fixée dans un cran de glace de la carrure-lunette 1 et un fond 9 venant se fixer à cran dans la carrure-lunette 1. La carrure-lunette 1 est munie de deux paires de cornes 3, 4, et 5, 6 pour la fixation d'un bracelet. En dessous du cran de glace, la carrure-lunette présente une portée 7, le reste de l'intérieur de la carrure-lunette étant tout simplement constitué par une face cylindrique 8.

La montre selon la première forme d'exécution (figure 2) comprend un mouvement 10 intégré au fond métallique, tel qu'on le trouve sur le marché. Le mouvement est surmonté d'un cadran 11 venant s'appuyer contre la portée 7 de la carrure-lunette en laissant un espace suffisant pour les aiguilles 12 et 13.

Le mouvement 10 est entouré d'un cercle 14 en matière synthétique présentant une jupe cylindrique 15 adaptée au mouvement et un flasque 16 en contact avec le cadran.

En regard du cadran 11, le flaque 16 présente des creusures rectangulaires réparties sur la périphérie et contenant chacune une cellule photovoltaïque 17. Dans l'espace annulaire entre la jupe 15 et le flasque 16, est logé un accumulateur 18 de forme annulaire. Le cadran 11 présente, à sa périphérie, des découpes ou encoches rectangulaires 19, chacune de ces découpes étant située en face d'une cellule photovoltaïque 17. Ces découpes 19, de préférence au nombre de 4, 6 ou 12, peuvent occuper les emplacements de signes horaires. La pièce annulaire 14 porte en outre la diode et le condensateur du circuit de charge de l'accumulateur 18.

La liaison galvanique de l'accumulateur au mouvement 10 peut être assurée d'une part par le fond 9 et, d'autre part, par une languette métallique 20 à l'intérieur de l'anneau 14.

Si on le désire, le cadran 11 peut être supprimé, le mouvement étant alors visible et les signes horaires étant directement constitués par les cellules photovoltaïques 17.

La deuxième forme d'exécution, représentée à la figure 3, comprend la même carrure-lunette 1. Le fond 21 est un simple fond métallique fixé à cran dans cette carrure-lunette. Le mouvement 22 est un mouvement quelconque du commerce, par exemple un mouvement 6 3/4 x 8. Un tel mouvement présente un logement de pile dans lequel on trouve une languette de contact 23 qui peut être replié vers le bas de manière à faire saillie en dehors de la cage métallique du mouvement pour établir un contact avec le fond 21.

Le mouvement 22, muni de son cadran 11, identique au cadran de la première d'exécution, vient s'emboîter dans la pièce annulaire 14 de la première forme d'exécution. Cette pièce annulaire 14 présente également une languette de contact 20, mais dirigée dans l'autre sens.

Les progrès réalisés dans les accumulateurs au lithium ont permis de réduire considérablement le volume de tels accumulateurs pour une capacité égale. Il est donc possible d'envisager l'utilisation de petits accumulateurs en forme de pastilles. Une troisième forme d'exécution utilisant un tel accumulateur est représenté partiellement à la figure 4. Dans cette figure, on a représenté seulement une pièce annulaire en matière synthétique 24, cette pièce, massive, présentant un logement pour un petit accumulateur 25 en forme de pastille. Pour le reste, cette pièce annulaire 24 est analogue à la pièce 14 des autres formes d'exécution. Elle porte également des cellules photovoltaïques 17 et un logement est prévu pour la diode et le condensateur du circuit de charge de l'accumulateur. Dans ce cas également, l'accumulateur 25 occupe verticalement un espace situé dans l'épaisseur du mouvement et permet donc de réaliser des montres très plates.

## Revendications

1. Pièce d'horlogerie électronique à affichage analogique comprenant un mouvement électronique (10; 22) alimenté par un accumulateur, des cellules photovoltaïques (17) assurant la charge de l'accumulateur et un cadran (11) présentant des découpes (19) situées en face des cellules photovoltaïques, caractérisée par le fait que l'accumulateur (18; 25) est monté sur une pièce annulaire (14; 24) entourant le mouvement et portant les cellules photovoltaïques situées en regard du cadran, ainsi que les composants du circuit électrique reliant les cellules photovoltaïques à l'accumulateur.

2. Pièce d'horlogerie selon la revendication 1, caractérisée par le fait que la pièce annulaire (14; 24) constitue simultanément un anneau d'emboîtage du mouvement.

3. Pièce d'horlogerie selon l'une des revendications 1 ou 2, caractérisée par le fait que l'accumulateur (18) est lui-même de forme annulaire et entoure le mouvement.

4. Pièce d'horlogerie selon l'une des revendications 1 à 3, caractérisée par le fait que les découpes (19) du cadran et les cellules photovoltaïques (17) apparaissant à travers ces découpes constituent les signes horaires du cadran.

5. Pièce d'horlogerie selon la revendication 3, caractérisée par le fait que ladite pièce annulaire (14) est une pièce en matière plastique présentant une jupe cylindrique (15) et un flasque (16) muni de logements dans lesquels sont logées les cellules photovoltaïques (17).

## Patentansprüche

1. Elektronisches Uhrstück mit einer analogischen Anzeige mit elektronischem, durch einen Akku versorgtem Uhrwerk (10; 22), wobei photovoltaische Zellen (17) die Ladung des Akkus gewährleisten und ein Zifferblatt (11) Oeffnungen (19) aufweist, welche sich gegenüber den photo-voltaischen Zellen befinden, dadurch gekennzeichnet, dass der Akku (18, 25) auf einem ringförmigen Teil (14, 24) montiert ist, welches das Uhrwerk umgibt, und die dem Zifferblatt gegenüberstehenden photo-voltaischen Zellen, sowie die Komponenten der elektrischen Schaltung trägt, welche die photo-voltaischen Zellen mit dem Akku verbinden.

2. Uhrstück nach Anspruch 1, dadurch gekennzeichnet, dass das ringförmige Teil (14; 24) gleichzeitig ein Werkgestellring bildet.

3. Uhrstück nach einem der Ansprüche 1 oder 2, dadurch gekennzeichnet, dass der Akku (18) selber ringförmig ist, und das Uhrwerk umgibt.

4. Uhrstück nach einem der Ansprüche 1 bis 3, dadurch gekennzeichnet, dass die Oeffnungen (19) des Zifferblattes und die durch diese Oeffnungen zum Vorschein kommenden photo-voltaischen Zellen (17) die Zeitzeichen des Zifferblattes bilden.

5. Uhrstück nach Anspruch 3, dadurch gekennzeichnet, dass das genannte ringförmige Teil (14) ein Teil aus Kunststoff ist, welches einen zylindrischen Mantel (15) und einen Flansch (16) mit Ausnehmungen aufweist, in welchen die photo-voltaischen Zellen (17) gelagert sind.

## Claims

1. Electronic timepiece with an analog display, comprising an electronic movement (10; 22) supplied by an accumulator, photovoltaic cells (17) ensuring the charging of the accumulator, and a dial (11) having cutouts (19) opposite the photovoltaic cells, characterized by the fact that the accumulator (18; 25) is mounted on an annular piece (14; 24) surrounding the movement and carrying the photovoltaic cells located opposite the dial and the components of the electrical circuit connecting the photovoltaic cells to the accumulator.

2. Timepiece as claimed in claim 1, characterized by the fact that the annular piece (14; 24) forms at the same time an encasing ring for the movement.

3. Timepiece as claimed in one of claims 1 or 2, characterized by the fact that the accumulator (18) is itself of annular form and surrounds the movement.

4. Timepiece as claimed in one of claims 1 or 3, characterized by the fact that the cutouts (19) of the dial and the photovoltaic cells (17) visible through these cutouts form the hour marks of the dial.

5. Timepiece as claimed in claim 3, characterized by the fact that the said annular piece (14) is a piece made of plastic material having a cylindrical skirt (15) and a flange (16) equipped with receptacles in which the photovoltaic cells (17) are accomodated.
